# EUROPÄISCHE PATENTSCHRIFT

(11) **EP 0 664 760 B1**
(45) Veröffentlichungstag und Bekanntmachung des Hinweises auf die Patenterteilung: **20.11.1996**
(21) Anmeldenummer: 94924235.8
(22) Anmeldetag: 05.07.1994
(51) Int. Cl.: B65D 71/00, B65D 1/36

(54) **TRAY ZUR AUFNAHME VON BEHÄLTERN, INSBESONDERE JOGHURTBECHERN**
TRAY FOR HOLDING CONTAINERS, IN PARTICULAR YOGURT CONTAINERS
PLATEAU SERVANT DE SUPPORT A DES RECIPIENTS, NOTAMMENT DES POTS DE YAOURT

(30) Priorität: 25.08.1993 DE 4328585; 24.09.1993 DE 4332623
(43) Veröffentlichungstag der Anmeldung: 02.08.1995
(73) Patentinhaber: Schoeller-Plast S.A., CH-1680 Romont (CH)
(72) Erfinder: UMIKER, Hans, CH-8132 Egg (CH)
(74) Vertreter: Herrmann-Trentepohl, Werner, Dipl.-Ing.
(86) Internationale Anmeldenummer: EP9402197
(87) Internationale Veröffentlichungsnummer: WO9505982

(56) Entgegenhaltungen:
- EP-A- 0 114 392
- EP-A- 0 361 097
- DE-A- 4 020 919
- DE-A- 4 141 558
- DE-A- 4 315 487
- FR-A- 2 097 990
- FR-A- 2 117 934
- US-A- 3 151 761

## Beschreibung

Die Erfindung betrifft ein Tray bzw. einen Träger zur Aufnahme von Behältern, insbesondere Joghurtbechern, gemäß dem Oberbegriff des Patentanspruches 1.

Zur Belieferung des Handels mit Joghurtbechern bedient man sich üblicherweise sogenannter Trays, die aus einem Faltkarton hergestellt sind und zumeist bis zu zwanzig Joghurtbecher aufnehmen können. Diese Trays aus Faltkarton weisen zumeist einen Kartonboden auf mit einer darauf aufgesetzten, über Kartonstege abgestützten Zwischenplatte aus Karton, die entsprechend der Anzahl der aufzunehmenden Joghurtbecher mit kreisrunden Öffnungen zur Halterung der in den Tray eingesetzten Joghurtbecher ausgerüstet ist. Für den Transport zum Handel wird dieser Karton-Tray nach Befüllen mit den Joghurtbechern zumeist mit einer Umverpackung aus einer Schrumpffolie versehen, die vor Ort abgerissen werden muß, so daß die Joghurtbecher aus dem Faltkarton in die Regale überstellt werden können.

Da es für Joghurtbecher keinerlei Normgrößen gibt, ist auf dem Markt eine große Anzahl in Höhe und Durchmesser völlig unterschiedlicher Joghurtbecher verfügbar. Da die herkömmlichen Karton-Trays zur Aufnahme bestimmter Bechergrößen ausgelegt sind, können mit diesen auch nur Joghurtbecher mit einer vorbestimmten Größe aufgenommen werden. Dies ist äußerst nachteilhaft, weil für jeden unterschiedlichen Typ eines Joghurtbechers und damit von Hersteller zu Hersteller von Joghurts unterschiedliche Karton-Trays gefertigt und in den Handel gebracht werden müssen. Abgesehen von diesen Nachteilen des herkömmlichen Karton-Trays mit Umverpackung besteht ein weiterer Nachteil in der Entsorgung der verpackung selbst, da es sich bei diesen Karton-Trays um ausgesprochene Einwegverpackungen handelt. Sowohl Umverpackung wie auch der Karton-Tray selbst müssen nach einmaliger Belieferung des Handels entsorgt werden, was einen entsprechenden Aufwand mit sich bringt.

Aus diesen Grund ist man vereinzelt bereits dazu übergegangen, derartige Karton-Trays durch Mehrwegverpackungen aus Kunststoff zu ersetzen. Hierbei ist es bekannt (EP-A-0 361 097; DE-A-41 41 558), einen Kunststoff-Tray durch Spritzgießen herzustellen, der einen Tray-Boden zur Aufnahme der Joghurtbecher aufweist, von dem Federzungen nach oben hin abstehen, die zwischen sich Aufnahmeabteile für die Joghurtbecher begrenzen. Durch diese nach oben sich erstreckenden Federzungen wird der Becher in den Abteilen gehalten. Aufgrund der federnden Ausbildung der Zungen können hierbei auch Joghurtbecher mit unterschiedlichen Größenabmessungen im Tray untergebracht werden. Nachteilhaft bei diesen Trays ist der Umstand, daß durch die nach oben sich erstreckenden Federzungen die Joghurtbecher in ihrem Mittelabschnitt bzw. in ihrem oberen Abschnitt ergriffen und gehaltert werden, was beim maschinellen Bestücken dieser Trays zu Schwierigkeiten führen kann. Ferner hat es sich gezeigt, daß mit diesen Federzungen die enorme Bandbreite unterschiedlich großer Joghurtbecher nicht aufgenommen werden kann. Hierbei sind derzeit auf dem Markt Joghurtbecher verfügbar, deren Durchmesser im Bodenbereich von ca. 45 mm bis 57 mm reicht und deren Durchmesser in einer Höhe von 50 mm oberhalb des Becherbodens eine Durchmesserbandbreite von 53 bis 67 mm aufweist. Diese Bandbreite kann durch die derzeit bekannten Trays aus Kunststoff nicht abgedeckt werden. Ferner bieten die bislang bekannten Mehrweg-Trays aus Kunststoff keine ausreichende Sicherung gegen ein Herausfallen der Joghurtbecher während des Transports, etwa beim Abbremsen des Transportfahrzeugs, wo durch das hierbei auftretende Kippen der Behälter die Joghurtbecher aus den Trays herausrutschen können.

Aufgabe der Erfindung ist es, eine mit Hinsicht auf das Handling sowie Speicher- und Transportfunktion des Trays einwandfreie Aufnahme von Behältern, insbesondere Joghurtbecher mit einer großen Durchmesserbandbreite unter Beibehaltung der Mehrwegfunktion des Trays zu ermöglichen. Nach einem weiteren Aspekt soll selbst bei unterschiedlichen Becherdurchmessern gewährleistet sein, daß die Becher beim manuellen oder maschinellen Einsetzen in das Tray bis auf auf den Tray-Boden gelangen und dort aufsitzen.

Erfindungsgemäß wird diese Aufgabe durch die im Anspruch 1 enthaltenen Maßnahmen gelöst, wobei zweckmäßige Weiterbildungen der Erfindung durch die im kennzeichnenden Teil der Unteransprüche enthaltenen Maßnahmen gekennzeichnet sind.

Nach Maßgabe der Erfindung sind die Federzungen von ihrer Formgebung so ausgebildet, daß sie mit ihren vorderen freien Enden den im Tray auf den Tray-Boden aufsitzenden Joghurtbecher elastisch nachgiebig an seinem unteren Becherabschnitt also in einem Bereich am oder knapp oberhalb des Becherboden angreifen und sichern. Dies wird insbesondere dadurch erreicht, daß die Federzungen firstdachartig, also in Art eines gleichschenkeligen Dreiecks mit spitzem Winkel ausgebildet sind, wobei bei dieser dachartigen, im wesentlichen gleichschenkeligen Ausbildung der Federzungen die abteilseitig innenliegenden und damit auf den eingesetzten Joghurtbecher zuweisenden Dachschenkel der Federzungen im wesentlichen bis zum Tray-Boden heruntergeführt sind. Dadurch greifen die unteren bzw. vorderen freien Enden dieser innenliegenden Dachschenkel den Joghurtbecher an dessen unteren Abschnitt an. Dadurch ist ein sehr sicheres maschinelles Bestücken der Trays mit Joghurtbechern wie auch deren Herausnahme möglich. Ferner ergibt sich infolge der dachartigen Ausbildung im Bereich des Bodens des Trays ein sehr großer Federweg, der es erlaubt, Becher mit unterschiedlichen Durchmessern ohne Behinderung des Aufsitzens der Joghurtbecher auf dem Tray-Boden aufzunehmen und gleichzeitig sicher im Abteil zu halten. Hierbei wirkt sich der Federkontakt infolge Rückstellung des beim Einsetzen der Joghurtbecher nach hinten ausgelenkten Dachschenkels der Federzunge im wesentlichen über die gesamte Höhe der Federzunge aus, so daß eine sichere und damit auch kippfreie Aufnahme der Joghurtbecher gewährleistet ist. Kommt es während des Transports dieser Joghurt-Trays infolge einer übermäßigen Stoßbeanspruchung, beispielsweise durch schroffes Abbremsen, zu einer entsprechenden Drehmomenteinwirkung auf die Joghurtbecher, die sich schräg stellen, so wird durch die bereits im Bodenbereich aufgebaute Rückstellkraft der Federzungen ein Herausfallen der Joghurtbecher aus dem Tray wirksam verhindert. Hierbei hat es sich herausgestellt, daß eine gute kippsichere Aufnahme der Joghurtbecher dadurch erreicht wird, daß die im Tray aufgenommenen Becher über den Umfang des Bechers über vier Zungen gegriffen und zentriert werden, die vorzugsweise um 90° versetzt zu einander über den Becherumfang der angeordnet sind.

Die bei bisherigen Mehrweg-Trays für den Stapelverbund der beladenen Trays erforderlichen Verrippungen auf der Tray-Bodenunterseite im Zwischenbereich zwischen benachbarten Abteilen des Trays, welche beim Abziehen des obersten Trays zu einer Beschädigung der Joghurtbecher, insbesondere der Deckel der Joghurtbecher durch Kontakt mit den Verrippungen führen können, wird erfindungsgemäß dadurch ersetzt, daß nunmehr sickenartige Vertiefungen im Tray-Boden vorgesehen sind, die nach unten hin vorstehen und zwischen denen das Oberteil der Joghurtbecher der unteren Tray-Lage greift. Hierbei ist es zweckmäßig, diese Sicken im Bereich der den Joghurtbechern gegenüberliegenden Halteflächen an die Form der Joghurtbecher anzupassen, insbesondere kreissegmentförmig auszubilden. Zum Zwecke einer sicheren, einwandfreien und stabilen Stapelung für den Rücktransport der leeren Trays ist erfindungsgemäß eine Stapelschulter an den Seitenwänden des Trays vorgesehen. Durch diese Stapelschulter wird auch ein zu festes Ineinandersetzen der gestapelten leeren Trays verhindert. In diesem Zusammenhang ist es zweckmäßig, den oberen Wandabschnitt der Seitenwände oberhalb der Stapelschulter vertikal und damit senkrecht zur Ebene des Tray-Bodens auszubilden, was ein sicheres manuelles Greifen der Trays erlaubt. Zum Zwecke der Stapelung kann der unterhalb der Stapelschulter gelegene Abschnitt der Seitenwand nach innen konisch geformt sein.

Im Sinne einer Versteifung der Trays ist es zweckmäßig insbesondere die schmalen Stirnwände des Trays mit einer profilförmigen Randleiste, insbesondere mit umgekehrtem U-Profil zubestücken, wobei diese Profilleiste als Griff herangezogen werden dann. Das maschinelle Greifen wird hierbei noch dadurch vereinfacht, daß im Bereich des Profilstegs Aussparungen vorgesehen sind. Schließlich sind im unteren Bereich der Seitenwände vornehmlich in den Eckbereichen Sicherungszungen vorgesehen, die sich von oben nach unten und nach außen erstrecken und einstückig mit dem Tray ausgeformt werden können. Dadurch werden Umreifungen und sonstige Befestigungsmittel gehalten und können vom Tray nicht abrutschen. Da bei derartigen Mehrwegbehältern jeweils eine Reinigung nach erfolgtem Rücktransport erforderlich ist, wird es erfindungsgemäß als zweckmäßig angesehen, im Tray-Boden entsprechende Abflußöffnungen vorzusehen, die zudem auch eine Gewichtseinsparung der Trays mit sich bringen. Hierbei ist es zweckmäßig, entsprechende Durchbrechungen im Bereich unterhalb der Federzungen vorzusehen, die zugleich ein einwandfreies Funktionieren der Federzungen gewährleisten und zugleich eine Abfuhr von Reinigungswasser ermöglichen. Darüberhinaus ist es zweckmäßig, auch in der Abteilmitte Öffnungen vorzusehen. Diese Durchbrechungen sind vorzugsweise kreisrund bzw. mit kreisrunden Ecken ausgebildet, so daß jedwede Beschädigung der Joghurtbecher beim Transport oder beim Abziehen der Trays vom Stapel unterbunden sind.

Nachfolgend wird ein bevorzugtes Ausführungsbeispiel der Erfindung anhand der Zeichnungen beschrieben. Darin zeigen:
- Fig. 1: eine Ansicht der Schmalseite eines Joghurt-Trays, von dem nur die Hälfte dargestellt ist,
- Fig. 2: eine Ansicht des in der Fig. 1 dargestellten Joghurt-Trays von oben, wobei wiederum nur ein Teil, nämlich ein Eckteil des Trays, dargestellt ist,
- Fig. 3: eine teilweise geschnittene Seitenansicht des Joghurt-Trays nach Fig. 2,
- Fig. 4: eine weitere Schnittansicht des Joghurt-Trays, wobei der Schnitt parallel zur Längsseite des Joghurt-Trays gelegt ist, wobei der Tray wiederum nur teilweise dargestellt ist,
- Fig. 5: Schnittansichten, entsprechend Fig. 4, von zwei übereinander gestapelten Joghurt-Trays sowie
- Fig. 6: eine Teilansicht im Schnitt zweier übereinandergestapelter Joghurt-Trays in rein schematischer Darstellung, wobei der Schnitt gegenüber Fig. 5 senkrecht gezogen ist.

Der in den Fig. dargestellte Tray, der zur Aufnahme von Joghurt-Bechern dient, besitzt einen allgemein mit 1 bezeichneten Tray-Boden, mit im dargestellten Ausführungsbeispiel rechteckförmigen Grundriß sowie vier um den Rand des Tray-Bodens umlaufende Seitenwände, von denen in Fig. 1 die schmale Seitenwand 2 und aus Fig. 3 eine Längsseitenwand 3 ersichtlich ist. Es versteht sich von selbst, daß die beiden schmalen Seitenwände und die beiden Längsseitenwände zur Bildung des kastenförmigen Trays einandergegenüberliegend angeordnet sind. Im dargestellten Ausführungsbeispiel dient der Tray nur beispielshalber zur Aufnahme von insgesamt 20 Joghurtbechern, wobei je fünf Becher in vier Längsreihen 4 parallel zur Längsseitenwand 3 und je vier Becher senkrecht dazu in fünf Querreihen 5 parallel zur schmalen Seitenwand 2 in somit insgesamt zwanzig Abteilen 6 aufgenommen sind. Der Umfang eines im Tray aufgenommenen Joghurtbechers ist strichliert in Fig. 2 schematisch bei 7 eingezeichnet. Anstelle eines Zwanziger-Trays können diese jedoch auch zur Aufnahme einer unterschiedlichen Zahl von Joghurtbechern, etwa als Zwölfer-Trays, ausgelegt sein.

Zur Aufnahme der Joghurtbecher im Tray sind je Abteil 6 mehrere Federzungen vorgesehen und zwar im dargestellten Ausführungsbeispiel je vier Federzungen 8, 9, 10 und 11 je Abteil 6, wobei die Federzungen je paarweise einander gegenüberliegend angeordnet sind. Wie sich am besten aus den Fi.g 4 und 5 ergibt, sind die Federzungen im Querschnitt dachartig ausgebildet, wobei der dem Abteil 6 abgewandte Dachschenkel 12 sich vom Tray-Boden nach oben zum First 13 und der mit 14 bezeichnete zum Abteilinnere hinweisende Dachschenkel sich vom First 13 bis zum Tray-Boden 1 erstreckt. Um die Aufnahme eines Joghurtbechers im Tray besser darzustellen, ist in Fig. 4 schematisch strichpunktiert ein Joghurtbecher 15 dargestellt. Ersichtlich sind die vier dachartig ausgebildeten Federzungen 8 bis 11 mit ihrem gegenüber dem Abteil außenliegenden Dachschenkeln 12 am Tray-Boden angebunden, wohingegen die innenliegenden Dachschenkel 14 an ihrem untenliegenden Ende freigelagert sind. Hierzu sind am Tray-Boden unterhalb einer jeden Federzunge entsprechende Aussparungen 16' ausgebildet. Ersichtlich erstreckt sich im dargestellten Ausführungsbeispiel der Dachschenkel 14 mit seinem vorderen Ende bis in die Aussparung 16' des Tray-Bodens 1 hinein. Zum Zwecke der besseren Illustration ist in Fig. 2 nur die Federzunge 11 mit dem Bezugszeichen 12 bis 14 zur Darstellung der Dachschenkel und des Firstes versehen, wobei jedoch alle übrigen Federzungen analog ausgebildet sind. Wird ein Joghurtbecher von oben in ein Abteil 6 eingesetzt, so kann infolge des sehr breiten Federwegs, bedingt durch den großen unteren Abstand zwischen den beiden Dachschenkeln 12 und 14 eine große Bandbreite von Becherdurchmessern ausgenommen werden. Je nach Durchmessergröße des Bechers werden die Dachschenkel 12, 14 entsprechend weit nach außen gedrückt und halten dann den aufgenommenen Becher im Abteil 6 aufgrund der aufgebauten Federvorspannung. Ferner ist eine leichte Herausnahme der Joghurtbecher gegeben. Hierbei greifen die unteren Abschnitte der innen liegenden Dachschenkel den Joghurtbecher an dessen unterem Abschnitt an, was aus der rein schematischen Darstellung in Fig. 4 nicht hervorgeht, die nur die Anordnung eines Bechers in einem Abteil illustrieren soll.

Wie sich ferner am besten aus der Fig. 4 ergibt, sind in den in den Fig 4 und 2 mit 16 bezeichneten Zwischenbereichen zwischen benachbarten Abteilen 6 Sicken 17 ausgebildet, die somit zwischen den abteilseitig außenliegenden Dachschenkeln 12 benachbarter Federzungen angeordnet sind. Diese Sicken 17 stehen vom Tray-Boden nach unten hervor und dienen der Halterung von im Stapel übereinander angeordneten beladenen Trays, wobei die Joghurtbecher des unteren Trays zwischen die Sicken 17 des darüber befindlichen Trays greifen. Hierzu sind die Sicken 17 mit der Becherform angepaßten Halteflächen 18 ausgebildet, die im dargestellten Ausführungsbeispiel kreissegmentförmig geformt sind. Die Anbindung der Sicken 17 am Tray-Boden 1 erfolgt über Schrägflächen 19, wobei jedoch gerundete Flächen ebenso denkbar sind. Im übrigen ist jedoch der Tray-Boden oben und unten glatt und eben ausgebildet. Durch die Sicken ist eine sehr gute Stapelbarkeit beladener Trays und ein sehr gutes Abziehen der Trays vom Stapel gewährleistet, ohne daß die Joghurtbecher oder deren Deckel des darunter befindlichen Trays beschädigt werden.

Der obere Rand einer jeden Schmalseite 2 des Trays ist durch eine Randleiste mit U-förmigen nach unten gerichtetem Querschnitt gebildet, wobei das U-Profil aus der Fig. 3 hervorgeht. Das U-Profil erstreckt sich hierbei jeweils über die gesamte Schmalseite des Trays. Um ein maschinelles Handling im Leerzustand wie auch im beladenen Zustand gestapelter Trays zu ermöglichen, sind im Bereich dieser Randleiste 20 auf der Schmalseite eines jeden Trays Aussparungen 21 entsprechend den Fig. 1 und 2 vorgesehen, wobei je eine Aussparung links und rechts nahe den Ecken vorgesehen ist. Durch diese Aussparung 21 im außenliegenden U-Steg der Randprofilleiste 20 kann ein maschineller Greifer zum Anheben der Trays eingefahren werden. Wie schließlich am besten aus Fig. 2 im Bereich der Schmalseite 2 hervorgeht, ist der äußere U-Steg 22 der Randprofilleiste 20 im Bereich der Mitte der Schmalseite 2 nach innen versetzt, wodurch sich ein besseren Greifen der Trays ergibt. Hierbei kann am unteren Ende des nach innen versetzten U-Stegs 22 ein horizontal nach außen erstreckender Quersteg 23 vorgesehen sein. Dieser Quersteg kann nach Fig. 5 aber auch entfallen.

Ferner ist umlaufend über die vier Seitenwände eine nach innen versetzte Stapelschulter 24 vorgesehen, über die in Stapellage die Trays aufeinandergesetzt sind, wie am besten aus den Fig. 5 und 6 hervorgeht. Der Wandabschnitt 25 oberhalb der Stapelschulter 24 ist bevorzugt vertikal, also senkrecht zur Ebene des Tray-Bodens 1 ausgebildet, was ein sicheres maschinelles Greifen ohne Abrutschen der Greifer ermöglicht. Der untere mit 26 bezeichnete Wandabschnitt ist hingegen zum Zwecke der Stapelbarkeit von oben nach unten zu nach innen konisch ausgebildet. Ferner weist der Tray in den Eckbereichen eine Sicherungseinrichtung für ansich bekannte Umreifungen und dergleichen auf, wie sie für das Zusammenhalten von gestapelten Trays auf Paletten verwendet werden. Die Sicherungseinrichtung besteht hierbei aus nach unten nach außen gerichteten Zungen 27 im unteren Wandabschnitt 26, durch die ein Abrutschen einer Umreifung eines Gummibands und dergleichen verhindert wird. Diese Sicherungszungen 27 sind im dargestellten Ausführungsbeispiel je auf einer Eckseite angebracht, so daß je Seitenwand im Eckbereich 2 Sicherungszungen 27 vorgesehen sind. Diese Sicherungszungen 27 können einstückig mit dem Tray ausgebildet werden. Oberhalb der Sicherungszungen 27 sind vorzugsweise Öffnungen 28 in den Seitenwänden ausgebildet.

Zum Abführen von bei der Reinigung anfallendem Wasser sind im Tray-Boden schließlich Öffnungen 29 zusätzlich zu den Durchbrüchen 16' vorgesehen. Hierbei ist es zweckmäßig, daß die Öffnungen 29 und die Durchbrüche 16' jeweils mit gerundeten Ecken ausgebildet sind, um jedwede Beschädigung der Joghurtbecher zu vermeiden. Im dargestellten Ausführungsbeispiel sind die Abflußöffnungen 29 kreisrund ausgebildet.

## Patentansprüche

1. Tray zur Aufnahme von Behältern, insbesondere Joghurtbechern, mit einem Tray-Boden (1) mit Abteilen (6) zur Behälteraufnahme, die mit Federzungen (8 bis 11) ausgerüstet sind, die sich vom Tray-Boden (1) aus nach oben erstrecken und zwischen denen die Behälter (15) bis auf den Tray-Boden (1) einsetzbar und durch deren vordere freie Enden (14a) gehalten sind, **dadurch gekennzeichnet, daß** die Federzungen (8 bis 11) der Abteile (6) für den Wirkeingriff ihrer vorderen freien Enden (14a) mit dem unteren Behälterabschnitt des auf dem Tray-Boden (1) sitzenden Behälters (15) ausgebildet sind, indem die Federzungen (8 bis 11) firstdachartig geformt sind und der abteilseitig innenliegende, das freie Ende (14a) aufweisende, Dachschenkel (14) einer jeden Federzunge (8 bis 11) entsprechend weit in Richtung auf den Tray-Boden (1) für den Wirkeingriff mit dem unteren Behälterabschnitt gezogen ist.

2. Tray nach Anspruch 1**, dadurch gekennzeichnet, daß** der innenliegende Dachschenkel (14) bis nahe auf den Tray-Boden und vorzugsweise bis auf den Tray-Boden (1) hinuntergezogen ist.

3. Tray nach Anspruch 1 oder 2, **dadurch gekennzeichnet, daß** je Behälterabteil (6) vier auf den unteren Becherabschnitt einwirkende Zungen (14a) vorgesehen sind, von denen jeweils Zwei diametral gegenüberliegend angeordnet sind.

4. Tray nach einem der vorhergehenden Ansprüche, **dadurch gekennzeichnet, daß** zwischen den Federzungen (8 bis 11) in den von benachbarten Behälterabteilen (6) begrenzten Zwischenbereichen (16) nach unten über den Tray-Boden (1) vorstehende Sicken (17) geformt sind, die vorzugsweise über Schrägflächen (19) oder gerundete Flächen in den Tray-Boden (1) einlaufen.

5. Tray nach einem der vorhergehenden Ansprüche, **dadurch gekennzeichnet, daß** die auf die Abteile (6) gerichteten Seitenflächen (18) der Sicken (17) in Draufsicht auf den Tray in Anpassung an die aufzunehmenden Behälter und zwar vorzugsweise in Anpassung an Behälter mit kreisrundem Querschnitt kreissegmentförmig ausgebildet sind.

6. Tray nach einem der vorhergehenden Ansprüche, **dadurch gekennzeichnet, daß** der Tray umlaufend vom Tray-Boden (1) nach oben bis in die Höhe des Firstes (13) der Federzungen (8 bis 11) oder knapp darüber hochgezogene Seitenwände (2, 3) aufweist.

7. Tray nach Anspruch 6, **dadurch gekennzeichnet, daß** der obere Rand der beiden schmalen Seitenwände (2) als Randleiste (20) mit im Querschnitt nach unten gerichteten U-Profil ausgebildet ist, die sich vorzugsweise über die gesamte Schmalseite (2) erstreckt und ggf. mit Aussparungen (21) zum maschinellen Handling ausgebildet ist.

8. Tray nach Anspruch 6 oder 7, **dadurch gekennzeichnet, daß** die Seitenwände (1, 2) umlaufend eine nach außen versetzte Stapelschulter (24) aufweisen.

9. Tray nach Anspruch 8, **dadurch gekennzeichnet, daß** der oberhalb der Stapelschulter (24) gelegene Wandabschnitt (25) insbesondere im Bereich der Längswände vertikal, d.h. senkrecht zur Ebene des Tray-Bodens (1) gerichtet und/oder der unterhalb der Stapelschulter (24) gelegene Wandabschnitt (26) nach unten hin konisch nach innen hin verläuft.

10. Tray nach einem der Ansprüche 6 bis 9, **dadurch gekennzeichnet, daß** in der Seitenwand sich von oben nach unten nach außen hin erstreckende Sicherungszungen (27) für die Sicherung einer Umreifung und dergleichen angeformt sind.

## Claims

1. Tray for receiving containers, particularly yoghurt pots, with a tray base (1) with compartments (6) for receiving containers, which are provided with spring tongues (8 to 11), which extend upwardly from the tray base (1) and between which the containers (15) may be inserted onto the tray base (1) and are held by their front, free ends (14a), characterised in that the spring tongues (8 to 11) of the compartments (6) are constructed for working engagement of their front free ends (14a) with the lower container section of the container (15) resting on the tray base (1) in that the spring tongues (8 to 11) are of ridge roof shape and the inner roof limb (14), which is on the compartment side and has the free end (14a), of each spring tongue (8 to 11) extends an appropriate distance in the direction towards the tray base (1) for the working engagement with the lower container section.

2. Tray as claimed in claim 1, characterised in that the inner roof limb (14) extends down nearly to the tray base and preferably to the tray base (1).

3. Tray as claimed in claim 1 or 2, characterised in that provided for each container compartment (6) there are four tongues (14a) acting on the lower pot section, of which two in each case are arranged diametrically opposed.

4. Tray as claimed in one of the preceding claims, characterised in that formed between the spring tongues (8 to 11) in the regions (16) defined by adjacent container compartments (6) there are dimples (17) which project downwardly beyond the tray base (1) and which preferably merge into the tray base (1) via oblique surfaces (19) or rounded surfaces.

5. Tray as claimed in one of the preceding claims, characterised in that the side surfaces (18) of the dimples (17) directed towards the compartments (6) are of circular segmental shape, when the tray is viewed in plan, to match the containers to be received and preferably to match containers of circular cross-section.

6. Tray as claimed in one of the preceding claims, characterised in that the tray has side walls (2,3) extending peripherally from the tray base (1) upwardly to the height of the ridge (13) of the spring tongues (8 to 11) or shortly therebelow.

7. Tray as claimed in claim 6, characterised in that the upper edge of the two narrow side walls (2) is constructed as an edge strip (20) with a downwardly directed U-profile cross-section which preferably extends over the entire narrow side (2) and is optionally formed with recesses (21) for mechanical handling.

8. Tray as claimed in claim 6 or 7, characterised in that the side walls (1,2) have a peripheral, outwardly offset stacking shoulder (24).

9. Tray as claimed in claim 8, characterised in that the wall section (25) situated above the stacking shoulder (24), particularly in the region of the longitudinal walls, is aligned vertically, i.e. perpendicular to the plane of the tray base (1) and/or the wall section (26) situated below the stacking shoulder (24) extends downwardly and conically inwardly.

10. Tray as claimed in one of claims 6 to 9, characterised in that integrally moulded in the side wall are downwardly and outwardly extending securing tongues (27) for securing strapping and the like.

## Revendications

1. Plateau pour recevoir des récipients, notamment des pots de yaourt, avec un fond (1) de plateau comprenant des compartiments (6) pour recevoir les récipients, compartiments qui sont équipés de langues à ressort (8 à 11) qui s'étendent du fond (1) du plateau vers le haut et entre lesquelles les récipients (15) peuvent être insérés jusqu'au fond (1) du plateau et sont maintenus par les extrémités libres avant de ceux-ci, caractérisé en ce que les langues à ressort (8 à 11) des compartiments (6) sont conçues pour la prise active de leurs extrémités libres avant (14a) avec la section inférieure du récipient (15) reposant sur le fond (1) du plateau, tandis que les langues à ressort (8 à 11) sont moulées de façon semblable à un faîtage et que la branche du faîte (14) de chaque langue à ressort (8 à 11) se trouvant à l'intérieur, côté compartiment, et présentant l'extrémité libre (14a) est tirée loin en direction du fond (1) du plateau pour la prise active avec la section inférieure du récipient.

2. Plateau selon les revendications 1 ou 2, caractérisé en ce que la branche du faîte (14) se trouvant à l'intérieur est tirée vers le bas pratiquement sur le fond du plateau et, de façon privilégiée, jusque sur le fond (1) du plateau.

3. Plateau selon les revendications 1 ou 2, caractérisé en ce que quatre langues (14a) agissant sur la section inférieure du pot sont prévues par compartiment (6), langues dont deux sont à chaque fois disposées de façon diamétralement opposée.

4. Plateau selon l'une des revendications précédentes, caractérisé en ce qu'entre les langues à ressort (8 à 11) se trouvent des moulures (17) faisant saillie vers le bas dans les zones intermédiaires (16) limitées par les compartiments (6) voisins, au-dessus du fond (1) du plateau, moulures qui entrent, de façon privilégiée, dans le fond (1) du plateau par l'intermédiaire de surfaces obliques (19) ou de surfaces arrondies.

5. Plateau selon l'une des revendications précédentes, caractérisé en ce que les surfaces latérales (18) des moulures (17), dirigées sur les compartiments (6), sont conçues, en vue de dessus sur le plateau, en forme de segment circulaire, de façon à être adaptées aux récipients à recevoir et, de façon privilégiée, à être adaptées aux récipients ayant une section transversale circulaire.

6. Plateau selon l'une des revendications précédentes, caractérisé en ce que le plateau présente des parois latérales (2, 3) faisant le tour du fond (1) du plateau, relevées vers le haut jusqu'à la hauteur du faîte (13) de langues à ressort (8 à 11) ou juste au-dessus.

7. Plateau selon la revendication 6, caractérisé en ce que le bord supérieur des deux parois latérales (2) étroites se présente sous la forme d'un rebord (20) avec un profilé en U dirigé vers le bas dans sa section transversale, rebord qui s'étend, de façon privilégiée, sur l'ensemble du chant (2) et est conçu, le cas échéant, avec des évidements (21) destinés au maniement mécanique.

8. Plateau selon les revendications 6 ou 7, caractérisé en ce que les parois latérales (1, 2) présentent un épaulement d'empilement (24) décalé vers l'extérieur.

9. Plateau selon la revendication 8, caractérisé en ce que la section de paroi (25) située au-dessus de l'épaulement d'empilement (24) est dirigée verticalement, notamment dans la zone des parois longitudinales, c'est-à-dire perpendiculairement au plan du fond (1) du plateau et/ou en ce que la section de paroi (26) située en dessous de l'épaulement d'empilement (24) est conique en direction de l'intérieur.

10. Plateau selon l'une des revendications 6 à 9, caractérisé en ce que des langues de sécurité (27) s'étendant dans la paroi latérale de haut en bas vers l'extérieur sont moulées pour la consolidation d'un enrubanage et de dispositifs similaires.
